# EUROPÄISCHE PATENTSCHRIFT

(11) **EP 0 034 209 B1**
(45) Veröffentlichungstag und Bekanntmachung des Hinweises auf die Patenterteilung: **22.02.1984**
(21) Anmeldenummer: 80107544.1
(22) Anmeldetag: 03.12.1980
(51) Int. Cl.: F02D 9/04, F01L 13/06

(54) **Bremsvorrichtung für einen Fahrzeugviertaktmotor**
Braking device for the four-stroke engine of a vehicle
Dispositif de freinage pour un moteur à combustion interne à quatre temps à traction

(30) Priorität: 14.02.1980 DE 3005456
(43) Veröffentlichungstag der Anmeldung: 26.08.1981
(73) Patentinhaber: Klöckner-Humboldt-Deutz Aktiengesellschaft, 51149 Köln (DE)
(72) Erfinder: Tholen, Paul, Dipl.-Ing., D-5060 Berg.-Gladbach (DE); Stock, Hugo, Dipl.-Ing., D-5060 Berg.-Gladbach 2 (DE)

## Beschreibung

Die Erfindung betrifft eine Bremsvorrichtung für einen Fahrzeugviertaktmotor, insbesondere eine Dieselbrennkraftmaschine, mit einem Motorbremsstellglied, das mit einem schlagartig schließbaren Absperrorgan in der Abgasleitung und einem Steuerorgan in einer Druckleitung verbunden ist, mit Druckzylindern an den Auslaßventilen, die an die Druckleitung hinter dem Steuerorgan angeschlossen sind und mit jeweils mit den Ventilschäften verbundenen Ausgleichskolben, die in den Druckzylindern im Schließsinn der Auslaßventile mit Druck beauf- . schlagbar sind, wobei im Fahrbetrieb das Absperrorgan geöffnet und das Steuerorgan geschlossen ist.

Bei Betätigung einer Motorbremse über ein Pedal od. dgl. wird ein Absperrorgan in der Abgasleitung geschlossen und die Kolben müssen gegen den sich aufbauenden Staudruck ausschieben, wodurch die Bremswirkung erzielt wird. Im Ansaugtakt der einzelnen Zylinder besteht die Gefahr, daß dieser Staudruck ein an sich geschlossenes Auslaßventil unkontrolliert öffnet und daß die Bremswirkung durch eine Rückströmung von verdichteter Luft aus dem Abgasstrang über das Einlaßventil verloren geht.

Es ist eine Einrichtung bekannt, bei der ein Ausgleichskolben in einem Druckzylinder von Ventildurchmesser mit dem Auslaßventil verbunden ist, der mit einem Gegendruck im Schließsinn des Ventils beaufschlagt ist, und bei der eine Verbindungsleitung von der Abgasleitung zum Druckzylinder mit einem Steuerorgan versehen ist, das diese Leitung gleichzeitig mit dem Schließen des Absperrorgans in der Abgasleitung freigibt (DE-B-1 133600). Diese Maßnahme soll sicherstellen, daß im Motorlastbetrieb kein Abgas in die Druckzylinder einströmt, damit sich dort kein Ruß ablagern kann. Im Motorbremsbetrieb wird das Steuerorgan geöffnet und der Ausgleichskolben mit Überdruck beaufschlagt. Ebenso wie für das zumeist pneumatisch betätigte Absperrorgan in der Abgasleitung sind für das Steuerorgan durch die mechanische Verbindung nur zwei Extremstellungen vorgesehen. Je höher der Abgasgegendruck ist, umso schlagartiger setzt die Bremswirkung ein. Ein Abheben der Auslaßventile ist dabei nicht möglich, da jeweils der Ausgleichskolben zumindest mit dem von oben auf das Auslaßventil wirkenden Druck beaufschlagt wird.

Eine gattungsgemäße Brennkraftmaschine ist aus der FR-A-1 113 369 bekannt. Das dort beschriebenen Motorbremsstellglied ist zum einen mit einem Absperrorgan in der Abgasleitung verbunden und zum anderen mit einer Klappe, die in einer Druckmittelleitung angeordnet ist, welche zu an den Auslaßventilen angeordneten Druckzylindern führt. Diese Druckzylinder sind derart angeordnet, daß die Schließkraft des Auslaßventils verstärkt werden kann. Als Druckmittel kann Abgas aus der Abgasleitung verwendet werden. Die beiden Klappen werden konträr zueinander betätigt, d. h. ist die Auspuffbremsklappe in der Abgasleitung geöffnet, so ist die Klappe in der Druckleitung geschlossen und umgekehrt. Hierbei können beide Klappen gleichzeitig entsprechend ihrer Funktion betätigt werden. Weiterhin ist es möglich, anstelle der Klappe in der Druckleitung ein Rückschlagventil vorzusehen.

Nachteilig ist es hierbei, daß die Bremswirkung nur schlagartig eintreten kann und keine Dosiermöglichkeit vorgesehen ist. Dies gilt auch bei Verwendung des Rückschlagventils, da dieses, sobald der Druck in der Druckleitung ausreicht, seine Schließkraft zu überwinden, geöffnet wird und dadurch die Druckzylinder schlagartig mit dem Druck aus der Druckleitung beaufschlagt werden.

Der Erfindung liegt die Aufgabe zugrunde, eine Bremsvorrichtung für einen Fahrzeugviertaktmotor zu schaffen, die insbesondere bei der üblichen Betätigung des Absperrorgans in der Abgasleitung mit zwei Stellungen an den Anschlägen eine dosierte Bremswirkung des Motors möglich macht.

Die Erfindung bietet eine Lösung dadurch, daß zum Bremsen zuerst das Motorbremsstellglied das Absperrorgan schlagartig schließt und zur Steigerung der Bremsleitung bei einer weiteren Betätigung des Motorbremsstellgliedes das wegabhängig arbeitende Steuerorgan öffnet. Die Art der Betätigung der beiden Steuerungen ist freigestellt. Für das Absperrorgan in der Abgasleitung ist besonders eine Betätigung mit sprungartigem Übergang geeignet, wie z. B. ein Pneumatikzylinder oder ein federbelasteter Zugmagnet. Befindet sich das Motorbremsstellglied in seinem ersten Stellbereich, so wird das üblicherweise als einfache Drosselklappe ausgebildete Absperrorgan in der Abgasleitung schlagartig geschlossen. Wird eine mehrfache oder stufenlose Verstellung der Drosselklappe vorgesehen, so ergibt sich eine erste Möglichkeit, die Bremswirkung zu dosieren, da sich der Gegendruck in der Abgasleitung u. a. entsprechend der Stellung der Drosselklappe einstellt. Wird die Drosselklappe schlagartig bei Betätigung des Motorbremsstellgliedes verschlossen, so wird trotzdem nicht die volle Bremswirkung einsetzen, da vor dem Übergang zum zweiten Stellbereich das Steuerorgan in der Druckleitung geschlossen ist. Dies bedeutet, daß die Ausgleichskolben in den Druckzylindern keinen Schließdruck auf die Auslaßventile ausüben. Sie werden dadurch vom Staudruck in der Abgasleitung abgehoben, wodurch dieser zurückgeht und sich auf einen niedrigen Wert in Abhängigkeit von der Ventilfederkraft und dem Unterdruck im Zylinder im Ansaugtakt einstellt. Wird im zweiten Stellbereich das Steuerorgan in der Druckleitung erfindungsgemäß zunehmend geöffnet, so erhöht sich die im Schließsinn auf die Auslaßventile wirkende Kraft um den in den Druckzylindern wirkenden Gasdruck auf die Ausgleichskolben. Das Anheben der Auslaßventile durch den Staudruck erfordert zunehmend höhere Öffnungswerte. Der resultierende Staudruck und damit die Bremswirkung auf den Motor nimmt fein dosierbar zu. Die Betätigung des Steuerorgans in der Druckleitung, das ein übliches Druckregelventil sein kann, erfolgt in einfachster Form rein mechanisch mit einer geeigneten Übersetzung, wobei das Steuerorgan in der räumlichen Anordnung bzw. in der baulichen Ausführung mit dem Motorbremsstellglied zusammengefaßt werden kann.

Gemäß einer weiteren Ausgestaltung ist beim Schließen des Steuerorgans in der Druckleitung bzw. am Ende des Bremsvorgangs beim Öffnen des Absperrorgans in der Abgasleitung eine Entlüftung der Druckzylinder vorgesehen. Dies ist vorzugsweise durch die Bauart des Steuerorgans zu gewährleisten.

In einer anderen Ausgestaltung wird eine Entlüftungsleitung, die vorzugsweise von der unverzweigten Druckleitung ausgeht, von den Druckzylindern zum Kurbelgehäuse eingerichtet. Dies ist besonders dann erforderlich, wenn die Druckleitung vor dem Steuerorgan mit der Abgasleitung vor dem Absperrorgan verbunden ist. Dies ermöglicht es, aus dem Abgas stammende Niederschläge am Ventiltrieb zu vermeiden.

In der Verbindung der Druckleitung mit dem Abgassystem besteht die einfachste, der Erfindung entsprechende Möglichkeit, den Druck für die Druckzylinder aufzubringen, wobei in günstiger Weise der Höchstdruck auf die Ausgleichskolben immer genau dem auf die Ventilteller wirkenden Staudruck entspricht. Dadurch ist zum einen der zum sicheren Schließen der Auslaßventile erforderliche Druck bei voller Bremswirkung gesichert, und zum anderen wird der Ventiltrieb nicht durch einen überhöhten Schließdruck unnötig zusätzlich belastet.

Eine weitere Möglichkeit der Versorgung des Drucksystems besteht in einer Verbindung mit einem Drucklufterzeuger, der ohnehin meist für die Betriebsbremse des Fahrzeugs vorhanden ist. Der Vorteil besteht hierbei darin, daß keine Abgasreste in die Druckzylinder gelangen, wo der Niederschlag von Abgasbestandteilen zu erhöhtem Verschleiß führen kann.

Die Betätigung des Steuerorgans durch das Motorbremsstellglied erfolgt nach Maßgabe der erwünschten Bremswirkung. In einfacher Ausführung ist das Steuerorgan ein Druckregelventil, bei dem durch den Stellweg der Druckabfall verändert wird. Ist die Druckleitung an eine Druckluftquelle angeschlossen, die einen weit über dem Staudruck in der Abgasleitung liegenden Druck erzeugt und die weitere Verbraucher versorgt, so wird gemäß einer weiteren Ausgestaltung ein Druckminderventil als Steuerorgan in die Druckleitung eingesetzt, bei dem eine Änderung des Vordruckes sich nicht auf den Ausgangsdruck für die Druckzylinder auswirkt. Dies ist erforderlich, um eine Beeinflussung durch einen plötzlichen Druckabfall bei Einsatz eines anderen Verbrauchers am Drucklufterzeugen auszuschalten.

Die Abbildungen zeigen ein Schema und Einzelheiten der Erfindung.
Fig. 1 zeigt ein Auslaßventil mit einem Druckzylinder und außenliegenden Ventilfedern,
Fig. 2 zeigt ein Auslaßventil mit einem Druckzylinder und inneliegenden Ventilfedern,
Fig. 3 zeigt das Schema der Anlage mit zwei Ausführungsvarianten.

In den Fi^{g.} 1 und 2 ist jeweils ein Auslaßventil 1 gezeigt, dessen oberer Ventilfederteller als Ausgleichskolben 2 ausgebildet ist, der in einem mit dem Zylinderkopf 4 verbundenen Druckzylinder 3 dichtend gleitet. Mit dem Inneren des Druckzylinders 3 ist ein Teil einer Druckleitung 10 verbunden. Eine Bohrung 6 dient der Schmierung der Ventilführung 7. In Fig. 1 ist eine Ventilfeder 8 außerhalb des Druckzylinders 3 angeordnet und stützt sich auf diesem ab, während in Fig. die Ventilfedern 8 und 9 in seinem Inneren stehen und auf einem unteren Ventilfederteller 5 aufliegen.

Fig. 3 zeigt eine vierzylindrige Brennkraftmaschine 16 mit einer Abgasleitung 18, in dem ein Absperrorgan 17 angeordnet ist. Eine Druckleitung 10, die zu den Druckzylindern 3 an den Auslaßventilen 1 führt, wird von einem Steuerorgan 11 beherrscht. Die Druckleitung 10 ist entweder mit dem Sammelbehälter 13 einer Druckluftquelle 12 oder alternativ über eine Verbindungsleitung 19 mit der Abgasleitung 18 vor dem Absperrorgan 17 verbindbar. In Ruhestellung gibt das Steuerorgan 11 eine Verbindung von den Druckzylindern 3 zu einer Entlüftungsleitung 14 frei, die ins Kurbelgehäuse 1 der Brennkraftmaschine 16 führt.

## Patentansprüche

1. Bremsvorrichtung für einen Fahrzeugviertaktmotor (16), insbesondere eine Dieselbrennkraftmaschine, mit einem Motorbremsstellglied, das mit einem schlagartig schließbaren Absperrorgan (17) in der Abgasleitung (18) und einem Steuerorgan (11) in einer Druckleitung (10) verbunden ist, mit Druckzylindern (3) an den Auslaßventilen (1), die an die Druckleitung (10) hinter dem Steuerorgan (11) angeschlossen sind und mit jeweils mit den Ventilschäften verbundenen Ausgleichskolben (2), die in den Druckzylindern (3) im Schließsinn der Auslaßventile (1) mit Druck beaufschtagbar sind, wobei im Fahrbetrieb das Absperrorgan (17) geöffnet und das Steuerorgan (11) geschlossen ist, dadurch gekennzeichnet, daß zum Bremsen zuerst das Motcrbremsstellglied das Absperrorgan (17) schlagartig schließt und zur Steigerung der Bremsleistung bei einer weiteren Betätigung des Motorbremsstellglieds das wegabhängig arbeitatlde Steuerorgan (11) öffnet.

2. Bremsvorrichtung für einen Fahrzeugviertaktmotor nach Patentanspruch 1, dadurch gekennzeichnet, daß die Druckleitung (10) vor dem Steuerorgan (11) mit der Abgasleitung (18) vor dem Absperrorgan (17) verbunden ist.

3. Bremsvorrichtung für eine Fahrzeugviertaktmotor nach Patentanspruch 1, dadurch gekennzeichnet, daß die Druckleitung (10) vor dem Steuerorgan (11) mit einer Druckluftquelle (12) verbunden ist.

4. Bremsvorrichtung für einen Fahrzeugviertaktmotor nach einem der Patentansprüche 1 bis 3, dadurch gekennzeichnet, daß die Druckzylinder (3) bei Ausgangsstellung des Motorbremsstellgliedes über das Steuerorgan (11) oder ein weiteres Ventil mit einer Entlüftungsleitung (14), insbesondere zum Kurbelgehäuse (15) der Brennkraftmaschine (16) verbunden sind.

5. Bremsvorrichtung für einen Fahrzeugviertaktmotor nach einem der Patentansprüche 1 bis 4, dadurch gekennzeichnet, daß das Steuerorgan (11) ein Druckregelventil ist, das in Abhängigkeit vom Stellweg den Druckabfall verändert.

6. Bremsvorrichtung für einen Fahrzeugviertaktmotor nach einem der Patentansprüche 1 bis 4, dadurch gekennzeichnet, daß das Steuerorgan (11) ein Druckminderventil ist, das in Abhängigkeit vom Stellweg den Ausgangsdruck verändert.

## Claims

1. A braking system for a four-stroke engine (16), particularly a Diesel engine, of a vehicle, the system comprising: an engine-brake control member connected to an instantaneously closable shut-off device (17) in the exhaust pipe (18) and to a regulating device (11) in a pressure duct (10); pressure cylinders (3) arranged on the exhaust valves (1) and connected to the pressure duct (10) downstream of the regulating device (11); and compensating pistons (2) each of which is joined to the stem of a respective one of the valves and arranged to be subjected to pressure in a respective one of the pressure cylinders (3) so as to close the associated exhaust valve (1), in which, when the vehicle is in motion, the shut-off device (17) is open and the regulating device (11) is closed, characterized in that, for the purpose of braking, the engine-brake control member at first instantaneously closes the shut-off device (17) and if, for the purpose of increasing the brake power, the control member is further actuated it opens the regulating device (11) which operates in dependence on the distance covered.

2. A braking system for a four-stroke engine .according to claim 1, characterized in that the pressure duct (10) is connected at a point upstream of the regulating device (11) to the exhaust pipe (18) at a point thereof upstream of the shut-off device (17).

3. A braking system for a four-stroke engine according to claim 1, characterized in that the pressure duct (10) is connected at a point upstream of the regulating device (11) to a source (12) of compressed air.

4. A braking system for a four-stroke engine according to any of the claims 1 to 3, characterized in that the pressure cylinders (3) are connected, when the engine-brake control member is in its normal position, through the regulating device (11) or a further valve to a vent duct (14) leading to the internal combustion engine, particularly the crankcase thereof.

5. A braking system for a four-stroke engine according to any of the claims 1 to 4, characterized in that the regulating device (11) is a pressure-regulating valve which varies the pressure drop in dependence on the distance covered.

6. A braking system for a four-stroke engine according to any of the claims 1 to 4, characterized in that the regulating device (11) is a pressure-reducing valve which varies the normal pressure in dependence on the distance covered.

## Revendications

1. Dispositif de freinage pour moteur à quatre temps (16) de véhicule, notamment un moteur diesel, avec un organe de réglage du freinage du moteur, relié à un organe de fermeture (17) susceptible de se fermer brusquement dans la canalisation d'échappement des gaz (18) et un organe de commande (11) dans une canalisation sous pression (10), avec des cylindres de pression (3) sur les soupapes d'échappement (1) et qui sont raccordés à la canalisation sous pression (10) en aval de l'organe de commande (11) et avec des pistons de compensation (2) reliés respectivement aux fûts de soupapes et qui sont susceptibles d'être sollicités par la pression dans les cylindres de pression (3) dans le sens de fermeture des soupapes d'échappement (1), cependant que, lors de la propulsion du véhicule, l'organe de fermeture (17) est ouvert et l'organe de commande (11) est fermé, dispositif caractérisé en ce que pour le freinage, l'organe de réglage du freinage du moteur ferme tout d'abord brusquement l'organe de fermeture (17) et pour augmenter la puissance de freinage lorsque l'on continue à actionner l'organe de réglage du freinage du moteur, ouvre en fonction de sa course, l'organe de commande (11).

2. Dispositif de freinage pour un moteur à quatre temps de véhicule selon la revendication 1, caractérisé en ce que la canalisation sous pression (10) en amont de l'organe de commande (11), est reliée à la canalisation d'échappement (18) en amont de l'organe de fermeture (17).

3. Dispositif de freinage pour un moteur à quatre temps de véhicule selon la revendication 1, caractérisé en ce que la canalisation sous pression (10) en amont de l'organe de commande (11), est restée reliée à une source d'air comprimé (12).

4. Dispositif de freinage pour un moteur à quatre temps de véhicule selon l'une des revendications 1 à 3, caractérisé en ce que les cylindres de pression (3), pour la position de départ de l'organe de réglage de freinage pour moteur, sont reliés par l'intermédiaire de l'organe de commande (11) ou bien d'une autre soupape. avec une canalisation de désaération (14), aboutissant notamment au carter de vilebrequin (15) du moteur à combustion interne (16).

5. Dispositif de freinage pour un moteur à quatre temps de véhicule selon l'une des revendications 1 à 4, caractérisé en ce que l'organe de commande (11) est une soupape de régulation de la pression qui modifie la chute de pression en fonction de la course de réglage.

6. Dispositif de freinage pour un moteur à quatre temps de véhicule selon l'une des revendications 1 à 4, caractérisé en ce que l'organe de commande (11) est une soupape de détente de la pression qui modifie la pression de sortie en fonction de la course de réglage.
